# EUROPÄISCHE PATENTSCHRIFT

(11) **EP 1 516 676 B1**
(45) Veröffentlichungstag und Bekanntmachung des Hinweises auf die Patenterteilung: **25.04.2007**
(21) Anmeldenummer: 04022063.4
(22) Anmeldetag: 16.09.2004
(51) Int. Cl.: B05B 12/14, B05B 15/02

(54) **Verfahren zum Betrieb einer Medien-Förderanlage**
Method for operating a media supply device
Méthode d'utilisation un dispositif d'alimentation des produits

(30) Priorität: 16.09.2003 DE 10342643
(43) Veröffentlichungstag der Anmeldung: 23.03.2005
(73) Patentinhaber: Reiter GmbH + Co. KG Oberflächentechnik, 71364 Winnenden (DE)
(72) Erfinder: Reiter, Frank, 71364 Winnenden (DE)
(74) Vertreter: Maser, Jochen

(56) Entgegenhaltungen:
- GB-A- 1 485 255
- GB-A- 2 182 266
- US-A1- 2001 045 471

## Beschreibung

Die Erfindung betrifft ein Verfahren zum Betrieb einer Medien-Förderanlage, insbesondere Lackieranlage, mit mindestens einem Vorratsbehälter für ein Medium, das mittels einer Steuereinheit in eine Förderleitung eingespeist wird und mittels einer Pumpeinheit in einer Pumprichtung an eine Abgabeeinheit weitertransportiert wird, wobei für einen Reinigungsvorgang ein Reinigungsmedium in die Förderleitung eingespeist wird.

Verfahren dieser Art finden insbesondere Anwendung in der Lackierindustrie, wo Lackieranlagen beispielsweise der Lackierung von Karosserieteilen bei Kraftfahrzeugen dienen, wobei der dahingehende Lackauftrag von Hand, aber auch mittels Automaten, wie Lackierroboter oder dergleichen, erfolgen kann. Eine Anforderung an dahingehende Lackieranlagen ist es, häufig die Lackart (Metallic-Lacke) und/oder die Farbe entsprechend wechseln zu können. Moderne Lackieranlagen sind demgemäß nicht nur mit leistungsfähigen Farbwechsel- und Dosieranlagen ausgerüstet, sondern auch mit Reinigungseinrichtungen, die es erlauben, bei einem Farb- oder Lackwechsel das bisher in der Förderleitung eingesetzte Medium (Farbe oder Lack) aus der Förderleitung derart in den Vorratsbehälter, aus dem das Medium stammt, zurückzubringen und dabei die Förderleitung von Medienrückständen derart zu befreien, dass beim Einsatz des neuen Mediums (Lack oder Farbe) es nicht dergestalt zu Störungen kommt, dass in ungewollter Weise die Reste des jeweils zuvor verwendeten Mediums wiederum auf die jeweilige Werkstückoberfläche (Kfz-Karosserieteil) gelangen können. Ein Verfahren gemäß dem Oberbegriff des Anspruchs 1 ist z.B. aus GB 2182266 bekannt.

Im Hinblick auf dieses Anforderungsprofil stellt der Stand der Technik Lösungen bereit, beispielsweise Lackieranlagen (DE 199 37 474 C2) mit einer Pistoleneinheit, mit der Lack auf ein Werkstück aufgebracht werden kann, mit einer Farbwechseleinrichtung, an die mindestens zwei Lack-Speiseeinrichtungen angeschlossen sind, mit einer Verbindungseinrichtung, mit der die Pistoleneinheit und die Farbwechseleinrichtung miteinander verbunden sind, mit einer der Pistoleneinheit zugeordneten Molchstation, mit einer der Farbwechseleinrichtung zugeordneten Molchstation sowie einem Molch, welcher während einer Reinigungsphase von der der Pistoleneinheit zugeordneten Molchstation durch die Verbindungseinrichtung hindurch in die der Farbwechseleinrichtung zugeordnete Molchstation und wieder zurück bewegt werden kann. Ein dahingehender Molch ist nichts anderes als ein in der Förderleitung hin und her bewegbarer Verdrängungskörper, der beispielsweise mittels Druckluft oder mittels eines Reinigungsmediums angetrieben in umgekehrter Richtung als der Farboder Lackstrom in der Förderleitung deren Abreinigung vornimmt, indem er das in der Förderleitung von einem Farb- oder Lackwechsel verbliebene Medium in den Vorratsbehälter wieder ausschiebt. Dahingehende Molch-Reinigungseinrichtungen sind in einer Vielzahl von Ausführungsformen im Stand der Technik nachweisbar (DE 197 09 988 C2, DE 101 57 938 A1, DE 199 62 224 A1 etc.).

Zwar sind die dahingehenden Molch-Reinigungssysteme, was den eigentlichen Abreinigungsvorgang anbelangt, sehr wirksam; im Hinblick auf die Komplexität bezogen auf den Aufbau und die Teilevielfalt bei einer Molch-Reinigungseinrichtung ist aber mit Störungen und Hemmnissen im Betrieb zu rechnen und die Anschaffungskosten sowie die Betriebskosten für dahingehende Molch-Reinigungsanlagen sind als hoch einzustufen. Auch kommt es in der Praxis zu Problemen, zu befriedigenden Abreinigungsergebnissen zu gelangen, beispielsweise an den Stationen, wo der Molch im Betrieb der Lackieranlage oder nach Abschluss eines Abreinigungsvorganges sich aufzuhalten hat.

Demgemäß wurden im Stand der Technik bereits Lösungen vorgeschlagen (EP 1 284 162 A1), die auf den Einsatz eines dahingehenden Molch-Reinigungssystems verzichten und dennoch zu sehr guten Reinigungsergebnissen führen. So dient das bekannte Verfahren an einer Lackieranlage zum Reinigen einer Lackförderleitung, die einen Vorratsbehälter mit einem Auftragsgerät für den Lack verbindet, um den Lack während Arbeitsphasen zum Vorratsbehälter zum Auftragsgerät'zu transportieren, wobei die hierfür zum Durchführen des Verfahrens zum Einsatz kommende Vorrichtung eine Spüleinheit zur Förderung eines Reinigungsmittels und/oder eines unter Druck stehenden Gases durch die Förderleitung während zwischen den Arbeitsphasen liegenden Reinigungsphasen aufweist, um die Spüleinheit enthält eine Inertgasquelle und Mittel, die zur Füllung der Förderleitung mit dem Inertgas am Schluss einer Reinigungsphase und zum Belassen des Inertgases in der Förderleitung bis zum Beginn der nachfolgenden Arbeitsphase dienen. Da die bekannte Lösung nach der EP 1 284 162 A1 auf den Einsatz von Molchen in der Förderleitung verzichtet, kann der Lacktransport zur Abgabeeinheit mittels einer Pumpeinheit in Form einer Zahnradpumpe oder dergleichen erfolgen, was bedingt durch die vorgebbare Pumpleistung zu großen Transportmengen an aufzutragendem Lack führen kann, was bei den Lackieranlagen mit Reinigungsmolch nicht geht, da der dahingehende Verdrängungskörper (Molch) nicht durch die Zahnradpumpe hindurch transportierbar wäre; trotz dieses Umstandes ist aber die bekannte, auf den Einsatz eines Molches verzichtende Pumpenlösung insoweit nachteilig, als durch den Einsatz von Inertgas (Stickstoff) erst eine Inertgasquelle zu schaffen ist, was wiederum mit entsprechend hohen Kosten bei der Anschaffung und dem Betrieb einhergeht, da das verbrauchte Inertgas für den Reinigungsvorgang ständig nachzubeschaffen ist. Um die Materialverluste bei Farbwechsel möglichst gering zu halten, sind des Weiteren technische Lösungen bekannt, bei denen die Zahnradpumpe und die Farbwechselblöcke möglichst nahe an der Pistole beziehungsweise dem Zerstäuber positioniert sind. Dies führt zum einen zu großen Aufbauten auf den Robotern oder zu Maschinen mit Nachteilen betreffend die Luftführung in der Kabine, was wiederum mit Qualitätsproblemen beim Endprodukt einhergeht. Ferner gestalten sich aufgrund der relativ unzugänglichen Aufbauten die Installation und die Wartungsarbeiten als problematisch. Des Weiteren ist die Anzahl der Farben durch den zur Verfügung stehenden Raum gleichfalls begrenzt.

Ausgehend von diesem Stand der Technik liegt der Erfindung die Aufgabe zugrunde, die bekannten Verfahren dahingehend weiter zu verbessern, dass unter Beibehalten ihrer guten Reinigungsergebnisse sich diese aber betriebssicherer durchführen lassen zu geringen Kosten. Eine dahingehende Aufgabe löst ein Verfahren mit den Merkmalen des Patentanspruchs 1 in seiner Gesamtheit.

Dadurch, dass gemäß dem kennzeichnenden Teil des Patentanspruchs 1 für den Reinigungsvorgang in einem ersten Schritt durch Umkehr der Pumprichtung das Medium in Richtung des Vorratsbehälters zurückgedrängt wird und dass in einem zweiten Schritt inertgasfrei das Reinigungsmedium in die Förderleitung eingespeist wird, wird die vorhandene Pumpeinheit (Zahnradpumpe), die ansonsten den Förderstrom zur Abgabeeinheit (Lackierpistole) sicherstellt, durch Umkehr ihrer Drehrichtung dazu benutzt, das in der Förderleitung verbliebene Medium (Farbe oder Lack) in Richtung des Vorratsbehälters zurückzuschieben, so dass dergestalt Verluste des Mediums reduziert sind. In einem weiteren zweiten Schritt, bei der die Pumpeinheit vorzugsweise immer noch in Umkehrrichtung betrieben wird, wird dann ein Reinigungsmedium durch die Förderleitung geschickt, die dergestalt die Abreinigung der Förderleitung vornimmt. Der Eintrag des dahingehenden Reinigungsmediums kann inertgasfrei erfolgen, so dass auf eine teure Bereitstellung und Nachbevorratung an Inertgas (Stickstoff) bei dem erfindungsgemäßen Verfahren vollständig verzichtet werden kann. Bei dem Durchführen der Abreinigung mittels des Reinigungsmediums wird das Verfahren jedenfalls mit den vorrichtungsseitig gegebenen Komponenten derart betrieben, dass das Reinigungsmedium nicht ungewollt auf die Vorratsbehälterseite gelangt, sondern dass vielmehr hier vorangehend ein Austrag aus der Förderleitung stattfindet. Das erfindungsgemäße Verfahren braucht nicht auf die Anwendung von Lackieranlagen eingeschränkt zu sein, sondern eignet sich grundsätzlich für alle Arten von in einer Förderleitung zu transportierenden Medien, die gegebenenfalls zu Verunreinigungen in der Förderleitung oder in der nachfolgend angeordneten Abgabeeinheit führen.

Vorzugsweise wird als Reinigungsmedium Druckluft eingesetzt oder druckluftunterstützt das Reinigungsmedium in der Förderleitung transportiert. Insbesondere im letztgenannten Fall, bei der das Reinigungsmedium vorzugsweise ein Lösemittel ist, stören die Sauerstoffanteile der Druckluft nicht derart, als diese einen schädigenden Einfluss auf das Medium in Form einer Farbe oder eines Lackes haben könnten, wie dies in der EP 1 284 162 A1 beschrieben ist. Dem Grunde nach besteht aber auch die Möglichkeit, das Reinigungsmedium ohne Einsatz von Druckluft mittels einer Pumpe, beispielsweise in Form einer in der Drehrichtung umkehrbaren Zahnradpumpe, durch die Förderleitung zu transportieren. Sofern aber druckluftgestützt das Reinigungsmedium durch die Förderleitung transportiert wird, erlaubt dies die impulsartige Abreinigung durch Einsatz von Druckstößen über die Druckluft.
Nach einer bevorzugten Ausführungsform des erfindungsgemäßen Verfahrens wird das Medienvolumen zum Dosieren und Rückgewinnen durch die Pumpeinheit bewirkt. In einer Steuereinheit der Pumpeinheit werden die vorgesehenen Ansteuerzeiten bestimmt, um das Dosieren und Rückgewinnen des Mediumvolumens durchzuführen. Dadurch kann mit einer Einheit in Förderrichtung und in umgekehrter Richtung das Medienvolumen in der Förderleitung transportiert werden. Alternativ ist nach einer erfindungsgemäßen Ausführungsform des Verfahrens vorgesehen, dass zum Dosieren ein Mediendruckregler angesteuert und zum Rückgewinnen die Pumpeinheit angesteuert wird. Dadurch können die beiden Strömungsrichtungen des Medienvolumens durch unterschiedliche Einheiten gesteuert und überwacht werden.

Bei einer besonders bevorzugten Ausführungsform des erfindungsgemäßen Verfahrens werden mehrere Medien (Farben oder Lacke) eingesetzt, für die jeweils ein eigener Vorratsbehälter und eine eigene Steuereinheit zur Anwendung kommen. Bei modernen Fahrzeug-Karosserie-Lackieranlagen können durchaus 20 bis 40 verschiedene Medien nebst zugehörigen Vorratsbehältern und Steuereinheiten, letztere regelmäßig in Form von ansteuerbaren Medienventilen (Steuerventilen), zur Anwendung kommen.

Bei einer weiteren besonders bevorzugten Ausführungsform des erfindungsgemäßen Verfahrens ist vor und hinter der Pumpeinheit (Zahnradpumpe) in der Förderleitung jeweils ein Drucksensor eingesetzt, wobei in einer Bypassleitung zu der Pumpeinheit ein Bypassventil eingesetzt wird. Mittels der genannten Drucksensoren lässt sich eine Systemüberwachung sowohl im Betrieb bei der Medienförderung als auch im umgekehrten Fall beim Abreinigen erreichen. Über das genannte Bypassventil ist ein Schnellspülvorgang erreichbar, bei dem unter Umgehung der Zahnradpumpe das Reinigungsmedium beispielsweise in Form von Lösemittel druckluftgestützt das Leitungssystem durchspült.

Bei einer weiteren besonders bevorzugten Ausführungsform des erfindungsgemäßen Verfahrens ist zwischen Förderleitung und Abgabeeinheit ein Medienblock eingesetzt zum Zuführen von Druckluft und/oder von Reinigungsmedium und/oder von weiteren Medien, wie Härter, Farben, Lacke oder dergleichen. Über den bei der Abgabeeinheit (Sprühpistole) angeordneten Medienblock lässt sich dann dergestalt ein weiteres Medium, beispielsweise in Form einer Farbe oder eines Lackes, abgeben und gleichzeitig kann die bisher dem Medientransport dienende Förderleitung durch Umschalten der Drehrichtung der Pumpeinheit mittels des Reinigungsmediums abgereinigt werden. Im Gegensatz zu den bekannten Lösungen erlaubt dies insoweit ein Weiterarbeiten auch im Reinigungsmodus, wobei in einer weiteren Ausbaustufe auch denkbar wäre, das dahingehend über den Medienblock zugeführte Medium von der Vorrichtungsseite dergestalt auszurüsten, dass auch insoweit eine Abreinigung möglich wäre. Demgemäß könnte dann über die eine Förderleitung der Medienzustrom erfolgen, wohingegen die andere Förderleitung dann zeitgleich abgereinigt wird. Nach Vornahme der Abreinigung würde dann die dahingehende Förderleitung wieder dem Medienzustrom dienen und die bisher dem Medientransport dienende Förderleitung abgereinigt werden usw. Es sind auch beim Einsatz der Molchtechnik A/B-Systeme bekannt, welche einen fast kontinuierlichen Betrieb der Pistolen ermöglichen. Um jedoch innerhalb des Reinigungsmodus ein Weiterarbeiten zu ermöglichen, benötigen diese bekannten Vorrichtungen zwei getrennte Fördereinrichtungen und einen entsprechend aufgebauten Medienblock hinter der Pistole, was mit einem hohen gerätetechnischen Aufwand einhergeht.

Bei einer weiteren besonders bevorzugten Ausführungsform des erfindungsgemäßen Verfahrens wird mittels einer Steuereinrichtung, insbesondere im Reinigungsbetrieb der Anlage, unter Berücksichtigung des Pumpvolumens der Pumpeinheit sowie der Anzahl ihrer Umdrehungen das Medienvolumen bestimmt zum kontrollierten Abführen des Reinigungsmediums aus der Förderleitung vor Erreichen der Steuereinheit.
Da das Reinigungsmedium nicht auf die Vorratsseite des Mediums gelangen soll, muss ermittelt werden, wie viel Reinigungsmedium in der Fördereinheit transportiert wird, bevor diese die Steuereinheit erreicht, an der die Medienvorratsseite angeschlossen ist. Hierbei wird das Pumpenvolumen, die Drehzahl der Pumpe sowie das in der Förderleitung befindliche Volumen (Fläche x Länge der Förderleistung) berücksichtigt. Dies dient der kontrollierten Rückführung der Farbe in die Vorratsbehälter. So wird jedenfalls sichergestellt, dass die Steuereinheit vorher sperrt und das Reinigungsmedium dann über eine Abzweigleitung, die über eine weitere Ventileinheit ansteuerbar ist, das eigentliche Auftragssystem mit Förderleitung verlässt, wobei die dahingehenden Medienreste nebst Reinigungsmedium in einem Sammelbehälter bevorratbar sind. Gegebenfalls besteht die Möglichkeit, das Reinigungsmedium, insbesondere, wenn es sich um ein lösemittelhaltiges handeln sollte, dergestalt von den sonstigen abgereinigten Farbresten zu trennen, um das Reinigungsmedium der Anlage wieder zuführen zu können. Dies kommt der Umwelt zugute und spart Betriebskosten.

Nach einer bevorzugten Ausführungsform des erfindungsgemäßen Verfahrens wird beim Rückführen des Medienvolumens in den Vorratsbehälter das Medienvolumen mit Druckluft beaufschlagt. Dadurch kann eine Verkürzung der Rückführungszeit ermöglicht werden. Diese Aufschlagung mit Druckluft kann unterstützend zur Drehrichtungsumkehr der Pumpeinheit gegeben sein.

Bei einer weiteren Ausführungsform des erfindungsgemäßen Verfahrens wird anstelle der Beaufschlagung mit Druckluft ein rückführendes Medienvolumen mit einem Unterdruck versehen. Dieser kann dadurch erzielt werden, dass eine Drehrichtungsumkehr der Pumpeinheit angesteuert wird, um das Medienvolumen in Richtung des Vorratsbehälters zurückzudrängen, wobei während der Rückführung eine Zerstäuberdüse geöffnet wird, so dass der Atmosphärendruck die Förderleitung beaufschlagt, um das Medienvolumen in der Förderleitung zurückzudrängen. Diese Ausführungsform ist besonders geeignet beim Einsatz von Handsprühvorrichtungen in Handlackierstationen, wodurch der Werker beim Rückführen des Mediumvolumens die Zerstäuberdüse geöffnet hält oder indem die Zerstäuberdüse durch eine steuerbare Vorrichtung in einer geöffneten Position gehalten wird.

Zur Reinigung der Medien-Förderanlage wird nach einer weiteren bevorzugten Ausführungsform der Erfindung ein Reinigungsmedium in oder in umgekehrter Förderrichtung des Medienvolumens durch die Förderleitung transportiert. Die Ansteuerung der Förderrichtung für das Reinigungsvolumen kann sowohl von der Sprühseite als auch von der Bevorratungsseite für die unterschiedlichen Medien erfolgen. Eine flexible Anpassung an unterschiedliche Anforderungen und Ausgestaltungen der Medien-Förderanlage ist dadurch ermöglicht.

Nach einer weiteren vorteilhaften Ausführungsform des erfindungsgemäßen Verfahrens ist in einer Handlackierstation eine Handsprühvorrichtung vorgesehen, die zumindest zur Rückführung des Medienvolumens über eine Schnellverbindungsvorrichtung mit einer Abziehvorrichtung verbunden ist. Dadurch kann die Rückgewinnung und Reinigung beschleunigt werden, indem zusätzlich ein Reinigungsmedium unter Beaufschlagung von Druckluft über die Abziehvorrichtung eingespeist wird. Des Weiteren kann die Zuführung des Mediums zur Zerstäuberdüse der Handsprühvorrichtung nach einem Reinigen der Förderleitung oder einer Medienwechsel beschleunigt werden, indem ein zusätzlicher Querschnitt freigegeben wird, um den Widerstand in der Leitung zu verringern.

Im Folgenden wird das erfindungsgemäße Verfahren anhand eines Ausführungsbeispiels nach der Zeichnung näher erläutert. Dabei zeigt die einzige Figur in prinzipieller und nicht maßstäblicher Darstellung den grundlegenden Aufbau einer Vorrichtung zum Durchführen des Verfahrens.

Das erfindungsgemäße Verfahren dient dem Betrieb einer Medien-Förderanlage, insbesondere in Form einer Lackieranlage, wie sie beispielhaft in der Figur dargestellt ist.

Die gezeigte Lackieranlage weist drei Vorratsbehälter 10 auf zum Bevorraten verschiedener Medien, beispielsweise in Form von Farben oder Lacken unterschiedlicher Farbprägung. Die dahingehenden Medien lassen sich mittels einer als Ganzes mit 12 bezeichneten Steuereinheit in eine Förderleitung 14 einspeisen. Die Steuereinheit 12 ist vorzugsweise in der Art eines Ventilblocks aufgebaut mit einer Mehrzahl an Einzelventilen, vorzugsweise in der Art von Medienventilen 16, wobei ein Teil der Medienventile 16 den Vorlauf und den Rücklauf zu den einzelnen Vorratsbehältern 10 ansteuert, wobei der dahingehende Medientransportweg mit Pfeilen angegeben ist und ein anderer Teil der Medienventile 16 dient dem Zuführen von Luft 18 und Lösemittel 20. Ein weiteres Medienventil 22 ist vor den Medienventilen 16 der Steuereinheit 12 angeordnet und gibt als Abzweigeinheit den Weg frei zu einem Sammelbehälter 24. Als Medienventile 16 dienen Steuerventile auch in Form von Magnetventilen. Der Einsatz eines Vordruckreglers ist bei dem erfindungsgemäßen System nicht zwingend; verbessert jedoch die Dosiergenauigkeit des Systems.

In Medien-Transportrichtung gesehen ist hinter der Steuereinheit 12 ein Vordruckregler 26 vorhanden zur Einstellung des Pumpenvordrucks für die Pumpeinheit 28, beispielsweise ausgebildet in Form einer Zahnradpumpe, Schneckenpumpe oder Schlauchpumpe, mit zwei gegenläufigen Drehrichtungen. Vor und hinter der Pumpeinheit 28 sind an die Förderleitung 14 Drucksensoren 30, 32 angeschlossen, einmal bezogen auf den Pumpenausgang, einmal bezogen auf den Pumpeneingang. Des Weiteren ist in einer Bypassleitung 34 zu der Zahnradpumpe 28 ein Medienventil 36 geschaltet, das in der geöffneten Stellung vorzugsweise dem Durchführen schneller Spülvorgänge dient. In weiterer Medien-Transportrichtung ist hinter der Pumpeinheit 28 eine Abgabeeinheit 38 angeordnet, die mit einer Zerstäuberdüse 40 versehen dem Medienauftrag, insbesondere in Form der Farbe oder des Lackes, dient. Zwischen Förderleitung 14 und Abgabeeinheit 38 ist des Weiteren ein als Ganzes mit 42 bezeichneter Medienblock eingesetzt, der wiederum mit Medienventilen 16 versehen ist, die wiederum der Ansteuerung von Luft 18 dienen, von Lösemitteln 20 sowie von weiteren Medien, wie Härter 44 und/oder Farbe beziehungsweise Lack 46.

Nachdem nunmehr der grundlegende Systemaufbau der Medienförderanlage in Form einer Lackieranlage beispielhaft erläutert ist, wird nunmehr das erfindungsgemäße Verfahren zum Betrieb näher beschrieben. Das im jeweiligen Vorratsbehälter 10 bevorratete Farb- oder Lackmedium wird mittels der Steuereinheit 12 über das jeweils zuordenbare Magnetventil 16 in die Förderleitung 14 eingespeist, wobei der Einspeisdruck dem Ringleitungsdruck bedingt durch die Zahnradpumpe als Pumpeinheit 28 entspricht. Über den Vordruckregler 26 wird der Eingangsdruck zur Pumpeinheit 28 konstant gehalten, und die Zahnradpumpe fördert das vorgegebene Medienvolumen für die Applikation durch die Abgabeeinheit 38. Die Ein- und Ausgangsseite der Pumpeinheit 28 wird dabei über die zugehörigen Drucksensoren 30, 32 überwacht, und die zuordenbare Ventileinheit des Medienblockes 42 für den Hauptpfad der Förderleitung 14 wird geöffnet, und über die Zerstäuberdüse 40 erfolgt das Applizieren des gewünschten Lackes.

Ein Rückführbetrieb beim Medienwechsel gestaltet sich dann wie folgt. Um bei einem gewünschten Wechsel der Medien beziehungsweise des Farbtons die in der Förderleitung 14 befindliche Menge in die Versorgungsleitung, an die der jeweilige Vorratsbehälter 10 angeschlossen ist, zurückzudrängen, ist der folgende Ablauf geplant. Das dem aktuell eingesetzten Medium zugeordnete Ventil 16 bleibt geöffnet und die Drehrichtung der Pumpeinheit 28 (Zahnradpumpe) wird umgekehrt bei geschlossenem Medienventil 36 in der Bypassleitung 34. Das Medienventil 36 wird während der Rückführung des Medienvolumens geschlossen gehalten. Dergestalt fördert die Zahnradpumpe das in der Förderleitung 14 befindliche Medium zurück in den zuordenbaren Vorratsbehälter 10. Nach Umkehr der Drehrichtung wird zuerst das Medienventil 16 für die Druckluft 18 am Medienblock 42 geöffnet und damit ein Vordruck auf die Mediensäule in der Förderleitung erzeugt. Der Vordruckregler 26 wird dabei auf maximalen Durchlass gestellt. Das Medienventil 16 für das Lösemittel 20 am Medienblock 42 wird geöffnet, wodurch ein Vordruck der Mediensäule auf die Zahnradpumpe der Pumpeinheit 28 erzeugt wird. Die Anzahl der Umdrehungen der Pumpeinheit 28 und damit das geförderte Volumen wird überwacht, und zwar mittels einer nicht näher dargestellten Steuereinrichtung, und nach einer vordefinierten Anzahl Umdrehungen das Medienventil 16 an der Steuereinheit 12 geschlossen, wodurch der Vorratsbehälter 10 von der Förderleitung 14 abgesperrt ist. Das an der Steuereinheit 12 befindliche weitere Medienventil 22, das eine Art Dumpventil als Abzweigeinheit bildet, wird dann zusammen mit dem Bypassventil (Medienventil 36) der Bypassleitung 34 geöffnet und die Förderleitung 14 wird rückgespült. Als Reinigungsmedium kann dabei Druckluft 18 sowie Lösemittel 20, vorzugsweise ein Druckluft-18 Lösemittel-20-Gemisch, über die Medienventile 16 des Medienblocks 42 in die Förderleitung 14 eingespeist werden. Dies kann sowohl von der Seite der Steuereinheit 12 als auch von der Seite des Medienblocks 42 aus erfolgen. Mit der dahingehenden Mischung ist dann auch ein Impulsspülen über Druckluftstöße des Druckluftnetzes möglich. Nach Ablauf des Spülvorganges in entgegengesetzter Förderrichtung, wobei die Spülmenge in den Sammelbehälter 24 entsorgt wird, kann die Drehrichtung der Pumpeinheit 28 wieder auf Fördern geändert werden, und das neue Medium (Farbton, Metallic-Lack oder dergleichen) wird in die Förderleitung 14 eingespeist, wobei dann ein anderer Vorratsbehälter 10 über die Steuereineinheit 12 angewählt wird.

Während des beschriebenen Rückspülvorganges würde dem Grunde nach die Möglichkeit bestehen, über ein Medienventil 16 des Medienblocks 42 ein anderes Farbmedium gegebenenfalls in Verbindung mit einer Härterkomponente der Abgabeeinheit 38 zuzuführen. Vorzugsweise benötigt man, um kontinuierlich lackieren zu können, eine zweite Dosiereinheit, was jedoch Vorteile mit sich bringt sowohl für handbetätigte Anlagen als auch für Roboteranlagen. Sofern eine vergleichbare Rückspüleinrichtung, wie beschrieben, an den dahingehenden Medienblock 42 angeschlossen ist, ergibt dies die Möglichkeit, immer mit einer Förderleitung 14 zu lackieren, wohingegen für die andere Förderleitung (nicht dargestellt) die Abreinigung vorgenommen wird. Demgemäß wäre es möglich, quasi kontinuierlich Lackiervorgänge vorzunehmen, was insbesondere dann von Vorteil ist, sofern über Robotereinrichtungen oder dergleichen der Lackierbetrieb automatisiert ist.

Die in Figur 1 dargestellte Anlage ist bevorzugt für Roboteranlagen vorgesehen. Beim Einsatz der Medien-Förderanlage in einer Handlackierstation ist an der Stelle des Medienblocks 42 und der Ausgabeeinheit 38 eine Abziehvorrichtung und eine Handsprühvorrichtung vorgesehen, um die Medien auszugeben. Während der Ausgabe der Medien wird die Handsprühvorrichtung über eine Schnellverbindungsvorrichtung von der Abziehvorrichtung getrennt. Die Abziehvorrichtung kann beim Rückgewinnen des Mediums die Förderleitung 14 mit Druckluft beaufschlagen. Zusätzlich kann beim Spülvorgang zum Reinigen der Förderleitung als Reinigungsmedium Druckluft oder ein Lösemittel zugeführt werden. Während dem Zuführen des Mediums nach dem Reinigen kann die Abziehvorrichtung als eine Art Dumpventil wirken. Die Funktionen sind im Wesentlichen mit dem Medienblock 42 vergleichbar und an das Handsprühsystem angepasst. Bevorzugt ist bei dieser Ausführungsform vorgesehen, dass beim Rückführen des Medienvolumens durch Betätigen der Handsprühvorrichtung die Zerstäuberdüse geöffnet wird. In der Pumpeneinheit 28 wird ein Unterdruck in der Förderleitung 14 erzeugt, wodurch durch den Atmosphärendruck eine Rückführung des Mediums in den Vorratsbehälter 10 ermöglicht ist.

Der erfindungsgemäße Verfahrensaufbau kommt ohne kostenintensive Molcheinrichtungen aus und kann auf den Einsatz von Inertgas (Stickstoff) verzichten. Anstelle von Lösungsmittel können auch andere Reinigungsmedien verwendet werden. Die beschriebene Anlage nebst Verfahren lässt sich kostengünstig realisieren, da ein Druckluftnetz regelmäßig vor Ort ohnehin vorhanden ist und Lösemittel während des Lackiervorganges benötigt wird. Die beschriebene Medienförderanlage ist nicht auf den Transport und die Abreinigung von Farben oder Lacken eingeschränkt, sondern kann auch in anderen Anwendungsbereichen zum Einsatz kommen, bei denen ein Medientransport nebst Abreinigung notwendig wird.

Grundsätzlich eignet sich das beschriebene Verfahren auch für die Rückführung des Mediums vor einer längeren Betriebspause. Sofern über die Anlage auch Härter zugeführt werden, kann es von Vorteil sein, ein Inertgas zur Druckbeaufschlagung für die Härterkomponente einzusetzen; es kann aber auch mit extra getrockneter Luft gearbeitet werden. Für den Einsatz von Molchen bei den bekannten Systemen ist ein Mindestdurchmesser von 6 mm Nennweite der Lackschläuche zwingend erforderlich. Demgemäß kann mit dem erfindungsgemäßen System das Materialvolumen in den Förderschläuchen mit einem Nenndurchmesser von beispielsweise 4,8 mm um 35 % gegenüber den bekannten Molchsystemen reduziert werden, was mit einer deutlichen Kostensenkung einhergeht.

## Patentansprüche

1. Verfahren zum Betrieb einer Medien-Förderanlage, insbesondere Lackieranlage, mit mehreren Medien, für die jeweils ein eigener Vorratsbehälter (10) vorgesehen ist, und das jeweilige Medium mittels einer Steuereinheit (12) in eine Förderleitung (14) eingespeist wird und mittels einer Pumpeinheit (28) in einer Pumprichtung an eine Abgabeeinheit (38) weitertransportiert wird, wobei für einen Reinigungsvorgang ein Reinigungsmedium in die Förderleitung (14) eingespeist wird, **dadurch gekennzeichnet, dass** für den Reinigungsvorgang in einem ersten Schritt die Drehrichtung der Pumpeinheit (28) umgekehrt und das in der Förderleitung (14) sich befindende Medium in den Vorratsbehälters (10) zurückgeführt wird und dass in einem zweiten Schritt inertgasfrei das Reinigungsmedium (20) in die Förderleitung (14) eingespeist wird, wobei nach einer vordefinierten Anzahl von Umdrehungen der Pumpeinheit (28) ein Medienventil (16) an der Steuereinheit (12) zum Zurückführen des Mediums in den Vorratsbehälter (10) gesperrt wird und das Reinigungsmedium in einem Sammelbehälter (24) entsorgt wird.

2. Verfahren nach Anspruch 1, **dadurch gekennzeichnet, dass** als Reinigungsmedium Druckluft (18) eingesetzt wird oder dass druckluftunterstützt das Reinigungsmedium Lösemittel (20) in der Förderleitung (14), vorzugsweise impulsartig durch die Förderleitung, transportiert wird.

3. Verfahren nach Anspruch 1 oder 2, **dadurch gekennzeichnet, dass** zum Dosieren und Rückgewinnen des Medienvolumens die Pumpeinheit (28) angesteuert wird oder dass zum Dosieren ein Vordruckregler (26) und zum Rückgewinnen die Pumpeinheit (28) angesteuert wird.

4. Verfahren nach einem der Ansprüche 1 bis 3, **dadurch gekennzeichnet, dass** mehrere Medien eingesetzt werden, für die jeweils ein eigener Vorratsbehälter (10) und eigene Medienventile (16) der Steuereinheit (12) eingesetzt werden.

5. Verfahren nach einem der Ansprüche 1 bis 4, **dadurch gekennzeichnet, dass** als Pumpeinheit (28) eine Zahnradpumpe mit zwei gegenläufigen Drehrichtungen eingesetzt wird.

6. Verfahren nach einem der Ansprüche 1 bis 5, **dadurch gekennzeichnet, dass** die Abgabeeinheit (38) mit einer Zerstäuberdüse (40) versehen wird.

7. Verfahren nach einem der Ansprüche 1 bis 6, **dadurch gekennzeichnet, dass** vor und hinter der Pumpeinheit (28) in der Förderleitung (14) jeweils ein Drucksensor (30, 32) eingesetzt wird und dass in einer Bypassleitung (34) zu der Pumpeinheit ein Bypassventil (Medienventil (36)) eingesetzt wird.

8. Verfahren nach einem der Ansprüche 1 bis 7, **dadurch gekennzeichnet, dass** zwischen Förderleitung (14) und Abgabeeinheit (38) ein Medienblock (42) eingesetzt wird zum Zuführen von Druckluft (18) und/oder von Reinigungsmedium (20) und/oder von weiteren Medien, wie Härter (44), Farben, Lacke (46) oder dergleichen.

9. Verfahren nach einem der Ansprüche 1 bis 8, **dadurch gekennzeichnet, dass** mittels einer Steuereinrichtung, insbesondere im Reinigungsbetrieb der Anlage, unter Berücksichtigung des Pumpenvolumens der Pumpeinheit (28) sowie der Anzahl ihrer Umdrehungen einschließlich das in der Förderleitung (14) befindliche Volumen (Fläche x Länge der Förderleitung) das Medienvolumen bestimmt wird zum kontrollierten Abführen des Reinigungsmediums aus der Förderleitung (14) vor Erreichen der Steuereinheit (12) mit ihren Ventilen (16), wobei vorzugsweise beim Rückführen das Medienvolumen mit Druckluft oder mit einem Unterdruck, insbesondere durch Öffnen der Zerstäuberdüse (40), beaufschlagt wird.

10. Verfahren nach einem der Ansprüche 1 bis 9, **dadurch gekennzeichnet, dass** ein Reinigungsmedium in oder in umgekehrter Förderrichtung des Mediumvolumens durch die Förderleitung (14) transportiert wird.

11. Verfahren nach einem der Ansprüche 1 bis 10, **dadurch gekennzeichnet, dass** eine Handsprühvorrichtung mit einer Zerstäuberdüse (40) versehen wird und vorzugsweise zumindest zur Rückführung des Medienvolumens über eine Schnellverbindungsvorrichtung mit einer Abziehvorrichtung verbunden wird.

## Claims

1. Method for operating a media feeding system, in particular a painting system, having a plurality of media for which in each case one separate storage container (10) is provided, and the respective medium being introduced by means of a control unit (12) into a feed line (14) and being transported onward by means of a pump unit (28) in a pumping direction to a dispensing unit (38), with a cleaning medium being introduced into the feed line (14) for a cleaning process, **characterized in that**, for the cleaning process, the rotational direction of the pump unit (28) is reversed and the medium situated in the feed line (14) is returned to the storage container (10) in a first step, and **in that** the cleaning medium (20) is introduced into the feed line (14) without inert gas in a second step, wherein after a predefined number of rotations of the pump unit (28), a media valve (16) on the control unit (12) is blocked in order to return the medium into the storage container (10), and the cleaning medium is discharged into a collecting container (24).

2. Method according to Claim 1, **characterized in that** compressed air (18) is used as the cleaning medium, or **in that** solvent (20) as the cleaning medium is transported in the feed line (14), preferably in a pulsed fashion through the feed line, in a manner assisted by compressed air.

3. Method according to Claim 1 or 2, **characterized in that** the pump unit (28) is actuated for metering and reclaiming the media volume, or **in that** an admission pressure controller (26) is actuated for metering and the pump unit (28) is actuated for reclaiming.

4. Method according to one of Claims 1 to 3, **characterized in that** a plurality of media are used, for which in each case one separate storage container (10) and separate media valves (16) of the control unit (12) are used.

5. Method according to one of Claims 1 to 4, **characterized in that** a gearwheel pump with two opposite rotational directions is used as the pump unit (28).

6. Method according to one of Claims 1 to 5, **characterized in that** the dispensing unit (38) is provided with an atomizing nozzle (40).

7. Method according to one of Claims 1 to 6, **characterized in that** in each case one pressure sensor (30, 32) is used upstream of and downstream of the pump unit (28) in the feed line (14), and **in that** a bypass valve (media valve (36)) is used in a bypass line (34) to the pump unit.

8. Method according to one of Claims 1 to 7, **characterized in that**, between the feed line (14) and the dispensing unit (38), a media block (42) is used to supply compressed air (18) and/or a cleaning medium (20) and/or further media, such as curing agents (44), colours, varnishes (46) or the like.

9. Method according to one of Claims 1 to 8, **characterized in that** a control unit serves to determine, in particular in the cleaning mode of the system, and taking into consideration the pump volume of the pump unit (28) and the number of its rotations and also the volume (area x length of the feed line) situated in the feed line (14), the media volume for controlled discharging of the cleaning medium out of the feed line (14) before reaching the control unit (12) with its valves (16), wherein the media volume is acted on, preferably as it is returned, with compressed air or with a vacuum, in particular by opening the atomizing nozzle (40).

10. Method according to one of Claims 1 to 9, **characterized in that** a cleaning medium is transported through the feed line (14) in the feed direction, or in the reversed feed direction, of the media volume.

11. Method according to one of Claims 1 to 10, **characterized in that** a hand-operated spraying device is provided with an atomizing nozzle (40) and is connected, preferably at least for returning the media volume, to an extractor device by means of a quick-action connecting device.

## Revendications

1. Méthode pour utiliser un dispositif d'alimentation de produits, notamment une installation de peinture, comprenant plusieurs produits pour lesquels est prévu à chaque fois un réservoir propre (10), le produit respectif étant alimenté au moyen d'une unité de commande (12) dans une conduite d'alimentation (14) et étant transporté au moyen d'une unité de pompe (28) dans une direction de pompage à une unité de distribution (38), un produit de nettoyage étant alimenté dans la conduite d'alimentation (14) pour une opération de nettoyage, **caractérisé en ce que** pour l'opération de nettoyage, dans une première étape, le sens de rotation de l'unité de pompe (28) est inversé et le produit se trouvant dans la conduite d'alimentation (14) est ramené dans le réservoir (10) et **en ce que** dans une deuxième étape, le produit de nettoyage (20) est alimenté sans gaz inerte dans la conduite d'alimentation (14), et, après un nombre prédéfini de rotations de l'unité de pompe (28), une soupape à produit (16) est bloquée au niveau de l'unité de commande (12) pour ramener le produit dans le réservoir (10) et le produit de nettoyage est déchargé dans un récipient de collecte (24).

2. Méthode selon la revendication 1, **caractérisé en ce que** l'on utilise de l'air comprimé (18) comme produit de nettoyage, ou **en ce que** le produit de nettoyage, qui est un solvant (20), est transporté de manière assistée par de l'air comprimé dans la conduite d'alimentation (14), de préférence sous forme d'impulsions, à travers la conduite d'alimentation.

3. Méthode selon la revendication 1 ou 2, **caractérisé en ce que** l'unité de pompe (28) est commandée pour le dosage et la récupération du volume de produit, ou **en ce qu'**un régulateur de pression préliminaire (26) est commandé pour le dosage et l'unité de pompe (28) est commandée pour la récupération.

4. Méthode selon l'une quelconque des revendications 1 à 3, **caractérisé en ce que** l'on utilise plusieurs produits pour lesquels on utilise à chaque fois un réservoir propre (10) et des soupapes de produit propres (16) de l'unité de commande (12).

5. Méthode selon l'une quelconque des revendications 1 à 4, **caractérisé en ce que** l'on utilise comme unité de pompe (28) une pompe à engrenages ayant deux sens de rotation opposés.

6. Méthode selon l'une quelconque des revendications 1 à 5, **caractérisé en ce que** l'unité de distribution (38) est pourvue d'une buse de pulvérisation (40).

7. Méthode selon l'une quelconque des revendications 1 à 6, **caractérisé en ce qu'**avant et après l'unité de pompe (28), on insère dans la conduite d'alimentation (14) à chaque fois un capteur de pression (30, 32) et **en ce que** dans une conduite de dérivation (34) allant vers l'unité de pompe, on insère une soupape de dérivation (soupape de produit (36)).

8. Méthode selon l'une quelconque des revendications 1 à 7, **caractérisé en ce que** l'on insère entre la conduite d'alimentation (14) et l'unité de distribution (38) un bloc de produit (42), pour l'alimentation en air comprimé (18) et/ou en produit de nettoyage (20) et/ou en d'autres produits, comme des durcisseurs (44), des pigments, des peintures (46), ou similaires.

9. Méthode selon l'une quelconque des revendications 1 à 8, **caractérisé en ce qu'**au moyen d'un dispositif de commande, notamment pendant le mode de nettoyage de l'installation, en tenant compte du volume de la pompe de l'unité de pompe (28) ainsi que du nombre de ses rotations y compris du volume se trouvant dans la conduite d'alimentation (14) (surface x longueur de la conduite d'alimentation), on détermine le volume de produit pour l'évacuation contrôlée du produit de nettoyage hors de la conduite d'alimentation (14) avant d'atteindre l'unité de commande (12) avec ses soupapes (16), le volume de produit étant sollicité, de préférence lors de son retour, par de l'air comprimé ou par une dépression, notamment par l'ouverture de la buse de pulvérisation (40).

10. Méthode selon l'une quelconque des revendications 1 à 9, **caractérisé en ce qu'**un produit de nettoyage est transporté dans le sens de l'alimentation du volume de produit ou dans le sens inverse, à travers la conduite d'alimentation (14).

11. Méthode selon l'une quelconque des revendications 1 à 10, **caractérisé en ce qu'**un dispositif de pulvérisation manuel est pourvu d'une buse de pulvérisation (40) et est connecté, de préférence au moins pour le retour du volume de produit, à un dispositif de prélèvement par le biais d'un dispositif à connexion rapide.
